# EUROPÄISCHE PATENTSCHRIFT

(11) **EP 2 410 187 B1**
(45) Veröffentlichungstag und Bekanntmachung des Hinweises auf die Patenterteilung: **06.03.2013**
(21) Anmeldenummer: 11170176.9
(22) Anmeldetag: 16.06.2011
(51) Int. Cl.: F04D 29/62, F04D 29/64, F04D 29/70

(54) **Schutzgitter-Anordnung für Lüfter**
Protective guard assembly for ventilator
Agencement de grille de protection pour ventilateurs

(30) Priorität: 24.07.2010 DE 202010010623 U
(43) Veröffentlichungstag der Anmeldung: 25.01.2012
(73) Patentinhaber: ebm-papst Mulfingen GmbH & Co. KG, 74673 Mulfingen (DE)
(72) Erfinder: Heli, Thomas, 74595 Langenburg (DE); Korwin, Alfred, 74632 Neuenstein (DE)
(74) Vertreter: Patentanwälte Dr. Solf & Zapf

(56) Entgegenhaltungen:
- US-A- 5 944 488
- US-A1- 2004 033 131

## Beschreibung

Die vorliegende Erfindung betrifft eine Schutzgitter-Anordnung für einen Lüfter, bestehend aus einem einem rotierenden Lüfterrad vor- oder nachzuordnenden Abdeckteil mit einer Luft-Durchlassöffnung und einem im Bereich der Durchlassöffnung diese zum Berührungsschutz verschließend mit dem Abdeckteil über mehrere über den Umfang verteilt angeordnete Rastverbindungen verbundenen oder verbindbaren Schutzgitter.

Die Veröffentlichung DE 20 2008 002 356 U1 beschreibt verschiedene Ausführungen eines Kompaktlüfters mit einer Schutzgitter-Anordnung der oben beschriebenen, gattungsgemäßen Art. Der bekannte Kompaktlüfter weist als Abdeckteil eine Frontplatte mit einer Lufteinlassöffnung auf, die mit einem Schutzgitter zum Schutz gegen Berührungen der rotierenden Lüfterteile abgedeckt ist oder abgedeckt werden kann. Dabei kann das Schutzgitter mittels einer Klipsverbindung mit der Frontplatte verrastet werden. Dazu weist das Schutzgitter in einer ersten Ausführung an seinem Außenrand axial vorstehende Rastelemente auf, die mit Rastansätzen der Frontplatte verrastbar sind. Das Schutzgitter greift nur mit den axial vorstehenden Rastelementen etwas in den Öffnungsbereich ein, so dass das Gitter selbst deutlich über die Öffnungsebene vorsteht. Dabei ist die Befestigung allein abhängig von der Federelastizität der axial vorstehenden Rastelemente. Alternativ zu dieser verrastbaren Ausführung kann das Schutzgitter in einer anderen Ausführung auch einstückig mit der Frontplatte ausgebildet sein und dann auch etwa in der Öffnungsebene liegen.

Eine sehr ähnliche Schutzgitter-Anordnung ist in dem Dokument US 2004/0033131 A1 beschrieben, allerdings sind dabei in der Durchlassöffnung des Abdeckteils keine Rastansätze vorgesehen. Stattdessen untergreifen die selbst elastisch verformbaren, hier zungen- oder lappenartig axial und radial abstehend ausgebildeten Rastelemente (tabs) des Schutzgitters (fan grill) den inneren Öffnungsrand der Durchlassöffnung, wobei im oberen und äußeren Öffnungsbereich der sich düsenartig erweiternden Durchlassöffnung Anlagerippen (support ribs) vorgesehen sind, die sich auf dem Öffnungsrand abstützen. Im montierten Zustand wird somit das Schutzgitter dadurch gehalten, dass der Öffnungsrand der Durchlassöffnung axial zwischen den Rastelementen und den Anlagerippen des Schutzgitters sitzt. Jedes Rastelement befindet sich im Bereich des äußeren, radialen Endes einer radialen Strebe, die radial nach Innen bis zum Mittelteil des Schutzgitters verläuft.

Das Schutzgitter ist im Bereich jedes Rastelementes derart federelastisch verformbar ausgebildet, dass jedes Rastelement zum Verrasten und Lösen der Rastverbindung unter bereichsweiser, elastischer Verformung des Schutzgitters radial relativ zu dem inneren Rand der Durchlassöffnung bewegbar ist. (Absätze 0026-0027, Abb. 4). Hierbei wird das Rastelement selbst gebogen (Absatz 0027, "bending the tabs 30").

Der vorliegenden Erfindung liegt die Aufgabe zu Grunde, eine Schutzgitter-Anordnung der beschriebenen Art so zu verbessern, dass ohne Überstand des Schutzgitters eine sichere und insbesondere auch spielfreie Rastbefestigung des Schutzgitters in der Durchlassöffnung des Abdeckteils gewährleistet ist. Das Schutzgitter soll einfach und schnell montierbar und insbesondere auch lösbar sein.

Erfindungsgemäß wird dies durch die Merkmale des unabhängigen Anspruchs 1 erreicht. Vorteilhafte Ausgestaltungen der Erfindung sind in den abhängigen Ansprüchen sowie der nachfolgenden Beschreibung enthalten.

Demnach ist erfindungsgemäß vorgesehen, dass die Rastelemente am Außenrand des Schutzgitters in dessen Gitterebene nur radial nach außen weisend angeordnet sind, wobei das Schutzgitter im Bereich jedes Rastelementes derart federelastisch verformbar ausgebildet ist, dass jedes Rastelement zum Verrasten und Lösen der Rastverbindung unter bereichsweiser elastischer Verformung des Schutzgitters radial relativ zu dem zugehörigen Rastansatz bewegbar ist. Vorteilhafterweise kann hierdurch das Schutzgitter axial in den Mündungsbereich der Durchlassöffnung eingesetzt werden, wobei durch die axiale Einsetzbewegung die einzelnen Rastverbindungen durch axialen, manuellen Pressdruck verrastet werden können, wobei sich die Rastelemente jeweils in ihrer Gesamtheit und ohne eigene elastische Verformung nur unter Verformung des angrenzenden Schutzgitter-Bereiches radial bewegen und dann die Rastansätze formschlüssig rastend radial nach außen hintergreifen. Ein Lösen der Rastverbindungen ist vorteilhafterweise mit umgekehrter Bewegungsrichtung möglich, indem im Bereich jedes Rastelementes manuell eine radial nach innen wirkende Lösekraft aufgebracht wird, durch die sich das Rastelement zur Freigabe der formschlüssigen Rastverbindung radial nach innen bewegen lässt. Auf diese Weise können die einzelnen Rastverbindungen nacheinander gelöst werden, bis das gesamte Schutzgitter gelöst ist.

Durch die Erfindung werden wichtige Vorteile erreicht, insbesondere eine sehr gute und sichere Halterung durch eine entsprechend hohe radiale Federkraft im Bereich der einzelnen Rastelemente, wobei die Höhe dieser Federkraft durch die material- und formabhängigen Verformungseigenschaften des Schutzgitters vorgegeben werden kann. Durch die versenkte Anordnung des Schutzgitters im Mündungsbereich der Durchlassöffnung in Kombination mit der Ausgestaltung der Rastverbindungen werden zudem strömungsgünstige Eigenschaften erreicht, insbesondere aber auch für Anwendungen ohne Schutzgitter, weil die Durchlassöffnung nahezu ohne vorstehende Teile ausgestaltet ist.

In bevorzugter Ausgestaltung der Erfindung weist das Schutzgitter in Umfangsrichtung gesehen jeweils zwischen zwei benachbarten Rastelementen einen radialen Stützabschnitt mit einer endseitigen Anlagekontur zur radialen und axialen Anlage auf einem Öffnungsrand der Durchlassöffnung des Abdeckteils auf. Vorzugsweise liegen hierbei im verrasteten Zustand des Schutzgitters die Stützabschnitte axial und radial spielfrei mit einer elastischen Anlagekraft auf dem Öffnungsrand der Durchlassöffnung auf. Diese elastische Anlagekraft wird ebenfalls durch eine bereichsweise elastische Verformung des Schutzgitters selbst bewirkt, indem beim Einsetzen des Schutzgitters zunächst die Stützabschnitte zur Anlage gelangen, und erst nach einem weitergehenden Eindrücken unter elastischer Verformung des Schutzgitters erfolgt das Verrasten der Rastelemente mit den zugehörigen Rastansätzen. Dadurch wird eine Spielfreiheit durch elastische Vorspannung erreicht, wodurch im Betrieb auch störende Geräusche (Schwingungen) vermieden werden.

Weitere besondere Ausführungsmerkmale werden in der Beschreibung noch erläutert werden.

Anhand eines in der Zeichnung veranschaulichten, bevorzugten Ausführungsbeispiels soll die Erfindung genauer erläutert werden. Dabei zeigen:
- Fig. 1: eine Perspektivansicht einer erfindungsgemäßen Schutzgitter-Anordnung im verbundenen, verrasteten Zustand der Bestandteile,
- Fig. 2: eine entlang der Schnittlinie II-II in Fig. 1 halb geschnittene Perspektivansicht der erfindungsgemäßen Schutzgitter-Anordnung,
- Fig. 3: eine Ausschnittvergrößerung des Bereiches III in Fig. 2,
- Fig. 4: eine Draufsicht nur des Schutzgitters,
- Fig. 5: einen Diagonalschnitt des Schutzgitters in der Ebene V-V gemäß Fig. 4 und
- Fig. 6: eine Perspektivansicht des Schutzgitters nach Fig. 4.

In den verschiedenen Figuren der Zeichnung sind gleiche Teile stets mit den gleichen Bezugszeichen versehen.

Wie sich zunächst aus Fig. 1 bis 3 ergibt, besteht eine erfindungsgemäße Schutzgitter-Anordnung 1 aus einem Abdeckteil 2 mit einer insbesondere kreisförmigen Luft-Durchlassöffnung 4. Das Abdeckteil 2 wird einem nicht dargestellten rotierenden Lüfterrad vorgeordnet, wobei die Durchlassöffnung 4 einen Lufteinlass für die vom Lüfterrad angesaugte Luft bildet. Alternativ kann selbstverständlich das Abdeckteil 2 auch einem Lüfterrad nachgeordnet werden, wobei die Durchlassöffnung 4 eine Ausblasöffnung bilden würde. Das nicht dargestellte Lüfterrad kann als Axiallüfter, Radiallüfter oder auch Diagonallüfter ausgebildet sein.

Um aus Sicherheitsgründen die Durchlassöffnung 4 zum Schutz vor unbeabsichtigten Berührungen des rotierenden Lüfterrades zu verschließen, kann an dem Abdeckteil 2 im Bereich der Durchlassöffnung 4 ein Schutzgitter 6 befestigt werden. Dazu sind mehrere, und zwar insbesondere mindestens drei über den Umfang verteilt angeordnete Rastverbindungen 8 vorgesehen. Jede dieser Rastverbindungen 8 besteht aus einem fest im Bereich der Durchlassöffnung 4 angeordneten Rastansatz 10 und einem an dem Schutzgitter 6 angeordneten Rastelement 12.

Erfindungsgemäß ist hierbei vorgesehen, dass die Rastelemente 12 nicht axial vom Schutzgitter 6 vorstehen, sondern praktisch am Außenrand des Schutzgitters 6 in dessen Gitterebene angeordnet sind. Der Begriff "Gitterebene" bedeutet jedoch nicht, dass das gesamte Schutzgitter 6 genau in einer Ebene liegen muss, vielmehr kann es sich bei dem Schutzgitter 6 auch um eine insgesamt leicht konvex nach außen gewölbte Gitterform handeln. Wesentlich ist nur, dass die Rastelemente 12 vom Außenrand des Schutzgitters 6 nur radial nach außen weisend angeordnet sind. Erfindungsgemäß ist hierbei weiterhin vorgesehen, dass das Schutzgitter 6 zumindest im Bereich jedes Rastelementes 12 derart federelastisch verformbar ausgebildet ist, dass jedes Rastelement 12 zum Verrasten oder Lösen der Rastverbindung 8 unter bereichsweiser elastischer Verformung des Schutzgitters 6, jedoch ohne eigene elastische Verformung, radial relativ zu dem zugehörigen Rastansatz 10 bewegbar ist. Diese radiale Bewegung ist in Fig. 2 und 3 jeweils durch einen Doppelpfeil 14 veranschaulicht.

Die bevorzugt kreisförmige Durchlassöffnung 4 des Abdeckteils 2 ist vorzugsweise mit einem sich düsenartig von einer Außenseite zu einer dem Lüfterrad zugewandten Innenseite hin verjüngenden Öffnungsrand 16 ausgebildet. Dieser Öffnungsrand 16 weist insbesondere eine im Längsschnitt konvex gekrümmt verlaufende Oberfläche auf. Alternativ könnte es sich auch um eine konusartige Schrägfläche handeln. Hierbei sind nun die Rastansätze 10 im sich verjüngenden Bereich des Öffnungsrandes 16 angeordnet. Dadurch kann sich das Schutzgitter 6 nicht nur radial, sondern auch axial an dem Öffnungsrand 16 abstützen.

Dazu ist einerseits vorgesehen, dass jedes Rastelement 12 einen radial nach außen ragenden, gabelartigen Endabschnitt 18 aufweist, der den zugehörigen Rastansatz 10 des Abdeckteils 2 in Umfangsrichtung beidseitig umgreift. Hierdurch wird eine Sicherung des Schutzgitters 6 gegen Verdrehen um die Öffnungsachse erreicht. Im freien Endbereich des gabelartigen Endabschnittes 18 weist jedes Rastelement 12 eine an die Oberflächenkontur des Öffnungsrandes 16 der Durchlassöffnung 4 angepasste Auflagekontur 20 derart auf, dass sich der Endabschnitt 18 über seine Auflagekontur 20 radial und axial auf dem Öffnungsrand 16 abstützen kann.

Andererseits ist für die spielfreie Abstützung des Schutzgitters 6 in Umfangsrichtung jeweils zwischen zwei benachbarten Rastelementen 12 ein radialer Stützabschnitt 22 angeordnet, wobei jeder Stützabschnitt 22 eine endseitige Anlagekontur 24 zur radialen und axialen Anlage auf dem Öffnungsrand 16 der Durchlassöffnung 4 aufweist. Vorzugsweise sind hierbei die Stützabschnitte 22 relativ zu den Rastelementen 12 derart angeordnet, dass im verrasteten Zustand des Schutzgitters 6 die Stützabschnitte 22 axial und radial spielfrei mit einer elastischen Anlagekraft auf dem Öffnungsrand 16 aufliegen. Diese Anlagekraft wird durch geringfügige bereichsweise Verformung (axiale Durchbiegung) des Schutzgitters 6 erzeugt. Für die Anlage der Stützabschnitte 22 sind im Bereich des Öffnungsrandes 16 vorteilhafterweise keine zusätzlichen, vorstehenden Elemente vorgesehen, vielmehr ist der Öffnungsrand 16 in diesen Bereichen zur direkten Anlage der Stützabschnitte 22 glattflächig und dadurch - für Anwendungen des Abdeckteils 2 ohne das Schutzgitter 6 - strömungsgünstig ausgebildet.

Erfindungsgemäß besteht das Schutzgitter 6 in Anpassung an die kreisförmige Durchlassöffnung 4 aus einem zentrischen, insbesondere kreisscheibenförmigen Mittelteil 26 und mehreren konzentrischen, jeweils über radiale Sicherheitsabstände beabstandeten kreisförmigen bzw. kreisringförmigen Schutzstreben 28. Alternativ zu dem kreisscheibenförmigen Mittelteil 26 kann dieses auch ringförmig ausgebildet sein. Das Schutzgitter 6 weist im Bereich jedes Rastelementes 12 eine radial nach innen verlaufende Raststrebe 30 auf, die an einer der radial von dem Mittelteil 26 beabstandeten Schutzstreben 28 endet. Erfindungsgemäß verläuft jede Raststrebe 30 nicht bis zu dem Mittelteil 26, so dass mit einer bestimmten Radialkraft eine radiale Verformung der mit der bzw. über die Raststrebe 30 verbundenen Schutzstrebe(n) möglich ist. Hierbei hängt die Höhe der erforderlichen Radialkraft - außer von der material- und/oder formabhängigen Federelastizität der einzelnen Schutzstreben 28 des Schutzgitters 6 - auch von der Anzahl der mit der jeweiligen Raststrebe 30 verbundenen Schutzstreben 28 ab. Bei dem dargestellten, bevorzugten Ausführungsbeispiel ist jedes Rastelement 12 über die Raststrebe 30 mit fünf Schutzstreben 28 verbunden, so dass die radiale Federkraft bei Verformung gemeinsam von den fünf Schutzstreben 28 erzeugt wird. Somit kann die Höhe der radialen Federkraft über die Anzahl der an der elastischen Verformung beteiligten Schutzstreben 28 vorgegeben werden.

Es sei noch erwähnt, dass jedes Rastelement 12 und der zugehörige Rastansatz 10 beim Fügen der Verbindung derart über nicht bezeichnete Schrägflächen zusammenwirken, dass beim Verrasten durch eine axiale Fügebewegung selbsttätig eine elastische Radialbewegung jedes Rastelementes 12 unter bereichsweiser elastischer Verformung des Schutzgitters 6 bewirkt wird. Im verrasteten Zustand wird dann in axialer Richtung ein Formschluss erreicht, weil ein so genannter Hinterschneidungswinkel zwischen Rastflächen von Rastansatz 10 und Rastelement 12 größer/gleich 90° ist.

In weiterer bevorzugter Ausgestaltung ist jeder Stützabschnitt 22 von einem freien, radial vorstehenden Ende einer radial nach innen durchgehend bis zu dem Mittelteil 26 verlaufenden Tragstrebe 32 des Schutzgitters 6 gebildet. Hierdurch wird eine hohe radiale Stabilität des Schutzgitters 6 erreicht, und zwar insbesondere im Falle einer geradzahligen Anzahl von Stützabschnitten 22 und Tragstreben 32 bei radialsymmetrischer Verteilung, weil dann je zwei Tragstreben 32 diametral gegenüberliegend auf einer gemeinsamen Durchmesserlinie liegen, so dass in Richtung dieser Durchmesserlinie nahezu keine elastische Verformung in radialer Richtung möglich ist.

Es ist zweckmäßig, das Schutzgitter 6 als einstückiges Formteil aus Kunststoff auszubilden. Alternativ kann aber das Schutzgitter 6 auch zumindest teilweise aus Metall, insbesondere aus einem Metalldraht, bestehen.

Auch das Abdeckteil 2 ist bevorzugt als Kunststoff-Formteil gebildet, wobei die Rastansätze 10 einstückig angeformt sind. Dabei kann das Abdeckteil 2 - wie in Fig. 1 bis 3 erkennbar - insgesamt ringförmig mit einer ebenfalls kreisförmigen Außenkontur (z.B. als so genannter "Wandring") oder als Gehäuse-/Wandungsteil mit beliebiger, z.B. rechteckiger oder quadratischer Außenkontur mit gegebenenfalls abgerundeten oder abgeschrägten Ecken (z.B. als "Frontpiatte") ausgebildet sein.

Das Schutzgitter 6 weist mindestens drei, insbesondere wie dargestellt vier Rastelemente 12 in einer radialsymmetrischen Umfangsverteilung auf. Dies gilt entsprechend auch für die Anzahl und Anordnung der Raststreben 30, der Stützabschnitte 22 und der Tragstreben 32.

Die Anzahl der kreisförmigen bzw. kreisringförmigen Schutzstreben 28 ist von der Größe der zu überdeckenden Durchlassöffnung 4 und den maximalen Sicherheitsabständen zwischen den benachbarten Schutzstreben 28 abhängig. Im dargestellten Beispiel sind sieben Schutzstreben 28 konzentrisch um das zentrische Mittelteil 26 herum vorgesehen, wobei jedes Rastelement 12 über die zugehörige Raststrebe 30 mit den fünf äußeren Schutzstreben 28 verbunden ist. Abweichend von dieser bevorzugten Ausführung sind aber auch beliebige andere Ausführungsformen möglich.

## Patentansprüche

1. Schutzgitter-Anordnung (1) für einen Lüfter, bestehend aus einem Abdeckteil (2) mit einer Luft-Durchlassöffnung (4) und aus einem im Bereich der Durchlassöffnung (4) diese zum Berührungsschutz verschließend mit dem Abdeckteil (2) über mehrere über den Umfang verteilt angeordnete Rastverbindungen (8) verbundenen oder verbindbaren Schutzgitter (6), wobei jede Rastverbindung (8) aus einem in der Durchlassöffnung (4) angeordneten Rastansatz (10) und einem an dem Schutzgitter (6) angeordneten Rastelement (12) besteht, und wobei das Schutzgitter (6) in Anpassung an die kreisförmige Durchlassöffnung (4) aus einem zentrischen Mittelteil (26) und mehreren konzentrischen, kreisförmigen Schutzstreben (28) besteht, wobei
die Rastelemente (12) am Außenrand des Schutzgitters (6) in dessen Gitterebene nur radial nach außen weisend angeordnet sind, wobei das Schutzgitter (6) im Bereich jedes Rastelementes (12) derart federelastisch verformbar ausgebildet ist, dass jedes Rastelement (12) zum Verrasten und Lösen der Rastverbindung (8) unter bereichsweiser elastischer Verformung des Schutzgitters (6), jedoch ohne eigene elastische Verformung, radial relativ zu dem zugehörigen Rastansatz (10) bewegbar ist, und wobei das Schutzgitter (6) im Bereich jedes Rastelementes (12) eine radial nach innen verlaufende Raststrebe (30) aufweist, die mit einem radialen Abstand von dem Mittelteil (26) an einer der Schutzstreben (28) endet.

2. Schutrgitter-Anordnung nach Anspruch 1,
**dadurch gekennzeichnet, dass** die Durchlassöffnung (4) des Abdeckteils (2) einen sich düsenartig von einer Außenseite zu einer Innenseite verjüngenden Öffnungsrand (16) mit einer im Längschnitt schräg, insbesondere konvex gekrümmt verlaufenden Oberfläche aufweist.

3. Schutzgitter-Anordnung nach Anspruch 1 oder 2,
**dadurch gekennzeichnet, dass** jedes Rastelement (12) des Schutzgitters (6) einen radial nach außen ragenden, gabelartigen Endabschnitt (18) aufweist, der den zugehörigen Rastansatz (10) des Abdeckteils (2) in Umfangsrichtung beidseitig umgreift.

4. Schutzgitter-Anordnung nach Anspruch 2 oder 3,
**dadurch gekennzeichnet, dass** jedes Rastelement (12) im freien Endbereich eine an die Oberflächenkontur des Öffnungsrandes (16) der Durchlassöffnung (4) des Abdeckteils (2) angepasste Auflagekontur (20) aufweist.

5. Schutzgitter-Anordnung nach einem der Ansprüche 2 bis 4,
**dadurch gekennzeichnet, dass** das Schutzgitter (6) in Umfangsrichtung jeweils zwischen zwei benachbarten Rastelementen (12) einen radialen Stützabschnitt (22) mit einer endseitigen Anlagekontur (24) zur radialen und axialen Anlage auf dem Öffnungsrand (16) der Durchlassöffnung (4) des Abdeckteils (2) aufweist, wobei vorzugsweise im verrasteten Zustand des Schutzgitters (6) die Stützabschnitte (22) axial und radial spielfrei mit einer elastischen Anlagekraft auf dem Öffnungsrand (16) aufliegen.

6. Schutzgitter-Anordnung nach einem der Ansprüche 1 bis 5,
**dadurch gekennzeichnet, dass** jedes Rastelement (12) und der zugehörige Rastansatz (10) derart einerseits über Schrägflächen und andererseits über Rastflächen zusammenwirken, dass beim Fügen und Verrasten durch eine axiale Fügebewegung über die Schrägflächen selbsttätig eine elastische Radialbewegung jedes Rastelementes (12) bewirkt wird, und dass nach dem Verrasten über die Rastflächen ein axialer Formschluss gewährleistet ist.

7. Schutzgitter-Anordnung nach Anspruch 5 oder 6,
**dadurch gekennzeichnet, dass** jeder Stützabschnitt (22) von einem freien, radial vorstehenden Ende einer radial nach innen, durchgehend bis zu dem Mittelteil (26) verlaufenden Tragstrebe (32) des Schutzgitters (6) gebildet ist.

8. Schutzgitter-Anordnung nach einem der Ansprüche 1 bis 7,
**dadurch gekennzeichnet, dass** das Schutzgitter (6) als einstückiges Formteil aus Kunststoff gebildet ist.

9. Schutzgitter-Anordnung nach einem der Ansprüche 1 bis 7,
**dadurch gekennzeichnet, dass** das Schutzgitter (6) zumindest teilweise aus einem Metall, insbesondere einem Metalldraht, besteht.

10. Schutzgitter-Anordnung nach einem der Ansprüche 1 bis 9,
**dadurch gekennzeichnet dass** das Schutzgitter (6) mindestens drei, insbesondere vier Rastelemente (12) in einer radialsymmetrischen Umfangsverteilung aufweist.

## Claims

1. A protective grille arrangement (1) for a ventilator, consisting of a cover part (2) with an air passage opening (4) and of a protective grille (6) connected or connectable in the region of the passage opening (4) to the cover part (2) via a plurality of locking connections (8), arranged distributed over the circumference, so as to close the passage opening (4) as protection against contact, wherein each locking connection (8) consists of a locking lug (10) arranged in the passage opening (4) and a locking element (12) arranged on the protective grille (6), and wherein the protective grille (6) consists, in conformity with the circular passage opening (4), of a centric middle part (26) and a plurality of concentric, circular protective struts (28), wherein the locking elements (12) are arranged at the outer edge of the protective grille (6), in its grille plane, so as to only be directed radially outwards, wherein the protective grille (6) is in the region of each locking element (12) resiliently deformable in such a manner that each locking element (12) is, in order to lock and release the locking connection (8), movable radially relative to the associated locking lug (10) accompanied by elastic, region-wise deformation of the protective grille (6), however without its own elastic deformation, and wherein in the region of each locking element (12), the protective grille (6) has a radially inwards running locking strut (30) which ends at one of the protective struts (28), at a radial distance from the middle part (26).

2. A protective grille arrangement according to claim 1, **characterised in that** the passage opening (4) of the cover part (2) has an opening edge (16), tapering in a nozzle-like manner from an outer side toward an inner side, with a surface running obliquely in the longitudinal section, in particular in a convexly curved manner.

3. A protective grille arrangement according to claim 1 or 2, **characterised in that** each locking element (12) of the protective grille (6) has a radially outwards projecting, fork-like end portion (18) embracing the associated locking lug (10) of the cover part on both sides in the circumferential direction.

4. A protective grille arrangement according to claim 2 or 3, **characterised in that** in the free end region, each locking element (12) has a bearing contour (20) adapted to the surface contour of the opening edge (16) of the passage opening (4) of the cover part (2).

5. A protective grille arrangement according to any one of claims 2 to 4, **characterised in that** in the circumferential direction, between every two adjacent locking elements (12), the protective grille (6) has a radial supporting portion (22) with an end contact contour (24) for radial and axial contact with the opening edge (16) of the passage opening (4) of the cover part (2), wherein in the locked state of the protective grille (6), the supporting portions (22) preferably rest axially and radially without play on the opening edge (16) with an elastic contact force.

6. A protective grille arrangement according to any one of claims 1 to 5, **characterised in that** each locking element (12) and the associated locking lug (10) cooperate in such a manner via inclined surfaces on the one hand and via locking surfaces on the other hand that, upon joining and locking, an elastic radial motion of each locking element (12) is effected automatically via the inclined surfaces by an axial joining motion and an axial form lock is guaranteed via the locking surfaces after the locking.

7. A protective grille arrangement according to claim 5 or 6, **characterised in that** each supporting portion (22) is formed by a free, radially projecting end of a carrier strut (32), running continuously and radially inwards to the middle part (26), of the protective grille (6).

8. A protective grille arrangement according to any one of claims 1 to 7, **characterised in that** the protective grille (6) is in the form of a one-piece shaped part of plastics material.

9. A protective grille arrangement according to any one of claims 1 to 7, **characterised in that** the protective grille (6) is composed at least partially of a metal, in particular a metal wire.

10. A protective grille arrangement according to any one of claims 1 to 9, **characterised in that** the protective grille (6) has at least three, in particular four, locking elements (12) in a radially symmetrical circumferential distribution.

## Revendications

1. Ensemble de grilles de protection (1) pour un ventilateur, constitué d'une partie de recouvrement (2) dotée d'une ouverture de passage d'air (4) et d'une grille de protection (6) reliée ou pouvant être reliée à la partie de recouvrement (2) par l'intermédiaire de plusieurs moyens d'assemblage par encliquetage (8) disposés de manière répartie sur la périphérie de manière à fermer l'ouverture de passage (4) aux fins de la protection contre les contacts dans la zone de cette dernière, dans lequel chaque moyen d'assemblage par encliquetage (8) est constitué d'un appendice d'encliquetage (10) disposé dans l'ouverture de passage (4) et d'un élément d'encliquetage (12) disposé au niveau de la grille de protection (6), et dans lequel la grille de protection (6) est constituée de manière à s'adapter à l'ouverture de passage (4) de forme circulaire d'une partie médiane centrale (26) et de plusieurs entretoises de protection (28) concentriques et de forme circulaire, dans lequel les éléments d'encliquetage (12) sont disposés au niveau du bord extérieur de la grille de protection (6), dans le plan de grille de cette dernière, de manière orientée uniquement radialement vers l'extérieur, dans lequel la grille de protection (6) est réalisée de manière à pouvoir être déformée élastiquement dans la zone de chaque élément d'encliquetage (12) de telle manière que chaque élément d'encliquetage (12) peut être déplacé de manière radiale par rapport à l'appendice d'encliquetage (10) associé aux fins de l'encliquetage et de la libération du moyen d'assemblage par encliquetage (8) moyennant une déformation élastique par endroits de la grille de protection (6), toutefois sans déformation élastique propre, et dans lequel la grille de protection (6) présente dans la zone de chaque élément d'encliquetage (12) une entretoise d'encliquetage (30) s'étendant radialement vers l'intérieur, laquelle se termine à une certaine distance radiale de la partie médiane (26) au niveau de l'une des entretoises de protection (28).

2. Ensemble de grilles de protection selon la revendication 1,
**caractérisé en ce que** l'ouverture de passage (4) de la partie de recouvrement (2) présente un bord d'ouverture (16) se rétrécissant à la manière d'une buse depuis un côté extérieur vers un côté intérieur et muni d'une surface s'étendant de manière oblique dans la section longitudinale, en particulier de manière convexe et courbée.

3. Ensemble de grilles de protection selon la revendication 1 ou 2,
**caractérisé en ce que** chaque élément d'encliquetage (12) de la grille de protection (6) présente une section d'extrémité (18) faisant saillie radialement vers l'extérieur, présentant une forme de fourche, laquelle section d'extrémité entoure de part et d'autre l'appendice d'encliquetage (10) associé de la partie de recouvrement (2) dans la direction périphérique.

4. Ensemble de grilles de protection selon la revendication 2 ou 3,
**caractérisé en ce que** chaque élément d'encliquetage (12) présente dans la zone d'extrémité libre un contour d'appui (20) adapté au contour de surface du bord d'ouverture (16) de l'ouverture de passage (4) de la partie de recouvrement (2).

5. Ensemble de grilles de protection selon l'une quelconque des revendications 2 à 4,
**caractérisé en ce que** la grille de protection (6) présente dans la direction périphérique, respectivement entre deux éléments d'encliquetage (12) adjacents, une section d'appui (22) radiale dotée d'un contour d'appui (24) côté extrémité destiné à venir en appui radialement et axialement sur le bord d'ouverture (16) de l'ouverture de passage (4) de la partie de recouvrement (2), dans lequel de préférence, lorsque la grille de protection (6) est enclenchée, les sections d'appui (22) reposent sur le bord d'ouverture (16) axialement et radialement sans jeu avec une force d'appui élastique.

6. Ensemble de grilles de protection selon l'une quelconque des revendications 1 à 5,
**caractérisé en ce que** chaque élément d'encliquetage (12) et l'appendice d'encliquetage (10) associé coopèrent d'un côté par l'intermédiaire de surfaces obliques et de l'autre côté par l'intermédiaire de surfaces d'encliquetage de telle manière que lors de l'insertion et de l'encliquetage, un mouvement d'insertion axial par l'intermédiaire des surfaces obliques permet d'entraîner de manière autonome un mouvement radial élastique de chaque élément d'encliquetage (12), et **en ce qu'**après l'encliquetage par l'intermédiaire des surfaces d'encliquetage, un assemblage par complémentarité de forme axial est permis.

7. Ensemble de grilles de protection selon la revendication 5 ou 6,
**caractérisé en ce que** chaque section d'appui (22) est formée par une extrémité libre faisant saillie radialement d'une entretoise de support (32) de la grille de protection (6), s'étendant radialement vers l'intérieur de manière continue jusqu'à la partie médiane (26).

8. Ensemble de grilles de protection selon l'une quelconque des revendications 1 à 7,
**caractérisé en ce que** la grille de protection (6) est formée à partir de plastique sous la forme d'une pièce moulée d'un seul tenant.

9. Ensemble de grilles de protection selon l'une quelconque des revendications 1 à 7,
**caractérisé en ce que** la grille de protection (6) est constituée en moins en partie d'un métal, en particulier d'un fil métallique.

10. Ensemble de grilles de protection selon l'une quelconque des revendications 1 à 9,
**caractérisé en ce que** la grille de protection (6) présente au moins trois, en particulier quatre éléments d'encliquetage (12) dans une répartition périphérique symétrique radialement.
